# EUROPÄISCHE PATENTSCHRIFT

(11) **EP 3 267 841 B1**
(45) Veröffentlichungstag und Bekanntmachung des Hinweises auf die Patenterteilung: **14.11.2018**
(21) Anmeldenummer: 16727960.3
(22) Anmeldetag: 11.03.2016
(51) Int. Cl.: A47C 7/50

(54) **SITZMÖBELCHASSIS MIT EINER EIN- UND AUSFAHRBAREN FUSSSTÜTZE**
SEAT FURNITURE CHASSIS COMPRISING AN EXTENDABLE AND RETRACTABLE FOOT REST
CHÂSSIS DE SIÈGE COMPORTANT UN REPOSE-PIED RÉTRACTABLE ET DÉPLOYABLE

(30) Priorität: 11.03.2015 DE 202015101262 U
(43) Veröffentlichungstag der Anmeldung: 17.01.2018
(73) Patentinhaber: Innotec Motion GmbH, 59558 Lippstadt (DE)
(72) Erfinder: MACKERT, Michael, 59602 Rüthen (DE)
(74) Vertreter: Schäperklaus, Jochen
(86) Internationale Anmeldenummer: PCT/EP2016/055327
(87) Internationale Veröffentlichungsnummer: WO 2016/142530

(56) Entgegenhaltungen:
- DE-A1-102012 105 127
- DE-U1- 29 717 456
- US-A- 3 794 381
- US-A- 4 715 654

## Beschreibung

Die vorliegende Erfindung betrifft ein Sitzmöbelchassis gemäß dem Oberbegriff des ersten Anspruchs.

Als Sitzmöbelchassis werden Konstruktionen bezeichnet, die das Grundgerüst eines Sitzmöbels bilden. Auf dem Sitzmöbelchassis werden Polsterungen und Bezüge angebracht.

Aus der DE 10 2009 051 576 A1 ist ein Sitzmöbelchassis bekannt, das eine ausfahrbare und ausklappbare Fußstütze aufweist. Bei bekannten Sitzmöbelchassis werden Umsetzungsmittel verwendet, die den Drehimpuls eines Antriebsmittels in eine Ausfahr- und Ausklappbewegung der Fußstütze umsetzen. Außerdem weisen Sitzmöbelchassis häufig eine Federung für einen Sitzflächenstützrahmen auf. Am Sitzflächenstützrahmen kann ein als Sitzfläche dienendes Polster angebracht werden. Die Umsetzungsmittel und die Federung sind üblicherweise in nahe beieinander liegenden Bereichen angeordnet. Diese Anordnung steht einer Verkleinerung des Bauraums für den Ein- und Ausfahrmechanismus der Fußstütze entgegen. Wenn nur vergleichsweise wenig Bauraum verwendet werden soll, damit der Ein- und Ausfahrmechanismus im eingefahrenen Zustand wenig oder gar nicht zu sehen ist, steht diesem Ziel die Anordnung der Federung entgegen.

Die US 3 794 381 A ein Sitzmöbelchassis mit einer ausfahrbaren und ausklappbaren Fußstütze. Das Sitzmöbelchassis umfasst motorgetriebene Schlitten, die nach vorne aus dem Sitzmöbel herausragen und dazu ausgebildet sind, die Fußstütze auszuklappen und auszufahren. DE 10 2012 105 127 A1 offenbart ein Sitzmöbelchassis gemäß dem Oberbegriff des Anspruchs 1.

Der Erfindung die Aufgabe zugrunde, ein Sitzmöbelchassis zu schaffen, bei dem weniger Bauraum für den Ein- und Ausfahrmechanismus der Fußstütze benötigt wird. Außerdem soll ein Sitzmöbel mit einem solchen Sitzmöbelchassis geschaffen werden. Diese Aufgabe wird durch ein Sitzmöbelchassis gemäß Anspruch 1 und durch ein Sitzmöbel gemäß Anspruch 14 gelöst. Ausführungsformen der Erfindung sind in den abhängigen Ansprüchen angegeben.

Das Sitzmöbelchassis umfasst eine ein- und ausfahrbare Bein- und/oder Fußstütze, einen Sitzflächenstützrahmen, ein Antriebsmittel und Umsetzungsmittel, die dazu ausgebildet sind, einen vom Antriebsmittel erzeugten Drehimpuls in eine Ein- und/oder Ausfahrbewegung der Fußstütze umzusetzen. Der Sitzflächenstützrahmen umrahmt dabei einen Sitzflächenbereich. Am Sitzflächenstützrahmen kann also ein Polster angeordnet werden, das eine Sitzfläche aufweist.

Erfindungsgemäß ist vorgesehen, dass die Umsetzungsmittel eine durch das Antriebsmittel antreibbare Welle umfassen. Diese Welle ist parallel zu einem hinteren Rahmenteil des Sitzflächenstützrahmens angeordnet. Unter dem hinteren Rahmenteil wird dabei der Teil des Sitzflächenstützrahmens verstanden, der einer Rückenlehne zugewandt ist. Durch diese Anordnung der Welle als Bestandteil der Umsetzungsmittel wird erreicht, dass die Umsetzungsmittel bei relativ geringem Bauraum in vertikaler Richtung nicht mit der Federung der Sitzfläche kollidieren.

Die Umsetzungsmittel umfassen zumindest zwei Zahnräder und ein erstes Translationsmittel. Sowohl die zwei Zahnräder als auch das erste Translationsmittel kann in einem ersten seitlichen Randbereich des Sitzflächenbereichs angeordnet sein. Unter dem seitlichen Randbereich wird der Bereich verstanden, der dem seitlichen Rand des Sitzflächenbereichs näher ist als der Mitte des Sitzflächenbereichs. Der Sitzflächenbereich ist dabei vom Sitzflächenstützrahmen umrahmt. Die Zahnräder und das erste Translationsmittel können insbesondere relativ zum Sitzflächenstützrahmen nach unten versetzt sein. Diese Anordnung wird im Rahmen dieser Beschreibung ebenfalls als im seitlichen Randbereich des Sitzflächenbereichs verstanden. Unten ist dabei die Richtung, die beim bestimmungsgemäßen Gebrauch des Sitzmöbelchassis einer Standfläche des Sitzmöbels zugewandt ist.

Die beiden Zahnräder greifen ineinander und ein erstes Zahnrad der beiden Zahnräder kann von der Welle angetrieben werden. Das zweite Zahnrad ist für den Antrieb des ersten Translationsmittels ausgebildet. Wenn also das Antriebsmittel eingeschaltet ist, wird die Welle in Rotation versetzt. Diese Bewegung wird auf das erste Zahnrad übertragen, das das zweite Zahnrad ebenfalls in Rotation versetzt und so das erste Translationsmittel antreibt.

Durch Verwendung der beiden Zahnräder kann die Rotationsbewegung der Welle in vertikaler Richtung umgesetzt werden. Das zweite Zahnrad kann in der Gebrauchsstellung des Sitzmöbelchassis oberhalb der Welle und des zweiten Zahnrads angeordnet sein. Dies ermöglicht es, dass die Welle so tief angeordnet werden kann, dass eine Federung der Sitzfläche oberhalb der Welle liegt, sodass die Welle nicht mit der Federung kollidiert.

Unter einem Translationsmittel wird hier insbesondere ein Mittel verstanden, das dazu ausgebildet ist, eine Rotationsbewegung in eine Translationsbewegung umzusetzen. Dies kann unter Umständen in Zusammenwirkung mit einem zweiten Translationsmittel erfolgen.

Das erste Translationsmittel ist als Keilriemen, Kette, Zahnriemen oder Gewindestange ausgebildet. In diesem Fall kann das erste

Translationsmittel parallel zu einem seitlichen Rahmenteil des Sitzflächenstützrahmens angeordnet sein. Dabei kann das seitliche Rahmenteil sich an das hintere Rahmenteil anschließen und im Wesentlichen senkrecht zum hinteren Rahmenteil verlaufen.

Nach einer Ausführungsform der Erfindung können die Umsetzungsmittel ein zweites Translationsmittel umfassen, das mit dem ersten Translationsmittel verbunden ist und bei einem Antrieb der Welle durch das Antriebsmittel translatorisch bewegt wird. Dies kann beispielsweise dadurch erfolgen, dass das zweite Translationsmittel am Keilriemen, an der Kette oder am Zahnriemen befestigt ist. Falls das erste Translationsmittel als Gewindestange ausgebildet ist kann das zweite Translationsmittel ebenfalls ein Gewinde aufweisen, sodass es bei einer Rotation der Gewindestange eine translatorische Bewegung ausführt.

Nach einer Ausführungsform der Erfindung kann das erste Translationsmittel senkrecht zur Welle und parallel zu einem seitlichen Rahmenteil des Sitzflächenstützrahmens angeordnet sein.

Nach einer Ausführungsform der Erfindung kann das Sitzmöbelchassis eine Fußstützenstützstruktur für die Bein- und/oder Fußstütze umfassen. Das zweite Translationsmittel kann mit der Fußstützenstützstruktur verbunden sein, sodass eine translatorische Bewegung des zweiten Translationsmittels eine translatorische Bewegung der Fußstützenstützstruktur auslöst. Diese translatorische Bewegung der Fußstützenstützstruktur kann auch als Ein- oder Ausfahrbewegung der Bein- und/oder Fußstütze bezeichnet werden.

Nach einer Ausführungsform der Erfindung kann die Bein- und/oder Fußstütze für eine Klappbewegung bei einer translatorischen Bewegung der Fußstützenstützstruktur ausgebildet sein. Diese Klappbewegung kann beispielsweise so erfolgen wie sie in der DE 10 2009 051 576 A1 beschrieben ist.

Nach einer Ausführungsform der Erfindung kann das Sitzmöbelchassis ein Führungsmittel umfassen. Das zweite Translationsmittel kann dazu ausgebildet sein, während einer translatorischen Bewegung durch das Führungsmittel geführt zu werden.

Nach einer Ausführungsform der Erfindung kann das Sitzmöbelchassis Rollen umfassen, die das zweite Translationsmittel mit dem Führungsmittel verbinden. Das Führungsmittel kann als Führungsschiene ausgebildet sein, in der die Rollen bei einer translatorischen Bewegung des zweiten Translationsmittels geführt werden.

Nach einer Ausführungsform der Erfindung kann das Führungsmittel in einem hinteren Endbereich für eine Führung des zweiten Translationsmittels nach unten ausgebildet sein. Durch diese Art der Führung kann eine zusätzliche Klappbewegung der Bein- und/oder Fußstütze nach oben ausgelöst werden, sodass die Bein- und/oder Fußstütze im eingefahrenen Zustand für einen Benutzer noch weniger sichtbar ist.

Nach einer Ausführungsform der Erfindung können die Umsetzungsmittel dazu ausgebildet sein, bei einer Ausfahrbewegung der Bein- und/oder Fußstütze eine Ausklappbewegung der Bein- und/oder Fußstütze auszulösen und bei einer Einfahrbewegung der Bein- und/oder Fußstütze eine Einklappbewegung der Bein- und/oder Fußstütze auszulösen. Wie bereits erwähnt, kann dies beispielsweise in der Art erfolgen, wie es in der DE 10 2009 051 576 A1 beschrieben ist.

Nach einer Ausführungsform der Erfindung kann eine Bewegung des zweiten Translationsmittels nach unten - also in Richtung der Standfläche des Sitzmöbels in der Gebrauchsstellung - in eine Klappbewegung der Bein- und/oder Fußstütze von der Standfläche weg umzusetzen.

Nach einer Ausführungsform der Erfindung können die Umsetzungsmittel dazu ausgebildet sein, die Bewegung des zweiten Translationsmittels nach unten am Ende einer Einklappbewegung der Bein- und/oder Fußstütze auszulösen. Dies ist besonders vorteilhaft, damit die Umsetzungsmittel wenig Bauraum benötigen und die Bein- und/oder Fußstütze im eingefahrenen Zustand wenig zu sehen ist.

Nach einer Ausführungsform der Erfindung können die Umsetzungsmittel zumindest ein drittes und ein viertes der Zahnräder und ein drittes Translationsmittel umfassen. Diese Bauteile können in einem zweiten seitlichen Randbereich des Sitzflächenbereichs angeordnet sein, der dem ersten seitlichen Randbereich gegenüber liegt. Das dritte Zahnrad kann durch die Welle angetrieben werden. Das vierte Zahnrad kann in das dritte Zahnrad eingreifen und für den Antrieb des dritten Translationsmittels ausgebildet sein.

Die Umsetzungsmittel im zweiten seitlichen Bereich können spiegelbildlich zu den Umsetzungsmittel im ersten seitlichen Bereich angeordnet sein. Es ist also möglich, dass in beiden seitlichen Bereichen zwei Translationsmittel angeordnet sein. Die Funktionsweise der Umsetzungsmittel kann in beiden seitlichen Bereichen ähnlich oder gleich sein. Durch die Anordnung der Umsetzungsmittel in beiden seitlichen Bereichen wird eine genauere Führung der Fußstützenstützstruktur erreicht. Außerdem ist es besonders vorteilhaft, dass die Umsetzungsmittel in beiden seitlichen Bereichen von der gleichen Welle angetrieben werden. Die Zahnräder in beiden seitlichen Bereichen werden also synchron zueinander durch die gleiche Welle angetrieben.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für gleiche oder ähnliche Bauteile und für Bauteile mit gleichen oder ähnlichen Funktionen dieselben Bezugszeichen verwendet. Darin zeigen:
- Fig. 1: eine schematische Perspektivansicht eines Sitzmöbelchassis nach einer Ausführungsform der Erfindung mit ausgefahrener und ausgeklappter Bein- und/oder Fußstütze;
- Fig. 2: eine schematische Perspektivansicht von schräg unten des Sitzmöbelchassis aus Fig. 1;
- Fig. 3: eine schematische seitliche Perspektivansicht des Sitzmöbelchassis aus Fig. 1;
- Fig. 4: eine schematische Perspektivansicht des Sitzmöbelchassis aus Fig. 3 mit teilweise eingeklappter und eingefahrener Bein- und/oder Fußstütze;
- Fig. 5: eine schematische Perspektivansicht des Sitzmöbelchassis aus Fig. 4 mit ganz eingeklappter und eingefahrener Bein- und/oder Fußstütze;
- Fig. 6: eine schematische seitliche Ansicht des Sitzmöbelchassis aus Fig. 5;
- Fig. 7: eine schematische Perspektivansicht des Sitzmöbelchassis aus Fig. 1 mit teilweise eingeklappter und eingefahrener Bein- und/oder Fußstütze; und
- Fig. 8: eine schematische Perspektivansicht des Sitzmöbelchassis aus Fig. 7 mit ganz eingeklappter und eingefahrener Bein- und/oder Fußstütze.

Das Sitzmöbelchassis 100 umfasst eine Bein- und/oder Fußstütze 101, die im Rahmen dieser Beschreibung zur Verbesserung der Lesbarkeit auch als Fußstütze 101 bezeichnet wird. Die Fußstütze 101 ist an einer Bein- und/oder Fußstützenstützstruktur 102 befestigt. Außerdem umfasst das Sitzmöbelchassis 100 einen Sitzflächenstützrahmen 103. Dieser umrahmt einen Sitzflächenbereich 106 und weist zwei seitliche Rahmenteile 104, die einander gegenüberliegen, und einen hinteren Rahmenteil 105 auf. Das Sitzmöbelchassis 100 kann außerdem eine Rückenlehne umfassen, die zur Verbesserung der Übersicht in den Figuren nicht dargestellt ist.

Das Sitzmöbelchassis 100 umfasst des Weiteren ein Antriebsmittel 107, das eine Welle 108 antreibt, die parallel zum hinteren Rahmenteil 105 des Sitzflächenstützrahmens 103 verläuft. Die Rotation der Welle 108 wird in zwei seitlichen Randbereichen des Sitzflächenbereichs 106 auf ein unteres Zahnrad 109 übertragen, das in Eingriff mit einem oberen Zahnrad 110 steht. Diese Anordnung der Welle 108 und der vier Zahnräder 109 und 110 an beiden Seitenenden der Welle 108 ermöglicht eine relativ tiefe Anordnung der Welle 108, sodass weder das Antriebsmittel 107 noch die Welle 108 mit einer Federung der Sitzfläche kollidieren und besonders platzsparend angeordnet sind. Aus Figur 6 wird besonders gut die bauraumsparende Bauweise des Sitzmöbelchassis 100 deutlich.

Die Rotation des oberen Zahnrads 110 wird an einen Keilriemen 111 übertragen, der in der dargestellten Ausführungsform als erstes Translationsmittel eingesetzt wird. Ein Wagen 112 ist mit dem Keilriemen 111 so verbunden, dass der Wagen 112 bei einer Rotationsbewegung der oberen Zahnräder 110 translatorisch bewegt wird. Der Wagen 112 weist zwei Räder auf, die während der translatorischen Bewegung in einer Führungsschiene 400 geführt werden.

Es ist besonders vorteilhaft, dass beide Keilriemen 111 auf beiden Seiten des Sitzflächenbereichs 106 durch dieselbe Welle 108 angetrieben werden. Dadurch erfolgt die translatorische Bewegung des Wagens 112 gleichmäßig und auf beiden Seiten synchron.

Der Wagen 112 ist mit der Fußstützenstützstruktur 102 verbunden, sodass seine translatorische Bewegung in eine translatorische Bewegung der Fußstützenstützstruktur 102 umgesetzt wird. Dies resultiert in einer Ein- oder Ausfahrbewegung der Fußstütze 101. Während der Einfahrbewegung wird dabei die Fußstütze 101 eingeklappt. Während der Ausfahrbewegung wird die Fußstütze 101 ausgeklappt. Die Ein- und Ausklappbewegung erfolgt in bekannter Weise. Sie ist beispielsweise in DE 10 2009 051 576 A1 beschrieben.

Die Führungsschiene 400 weist an ihrem hinteren Ende einen Knick 401 auf, der in der Gebrauchsstellung des Sitzmöbelchassis nach unten weist. Besonders gut ist dies in einer Zusammenschau der Figuren 7 und 8 zu sehen. Am Ende der Einfahrbewegung fährt die hintere Rolle des Wagens 112 in den Knick 401, sodass der Wagen eine leicht rotatorische Bewegung ausführt. Diese rotatorische Bewegung sorgt dafür, dass die Fußstütze 101 nochmals zusätzlich nach oben geklappt wird, sodass die Fußstütze 101 im komplett eingeklappten Zustand (siehe Fig. 8) besonders platzsparend untergebracht ist.

## Patentansprüche

1. Sitzmöbelchassis (100), umfassend eine ein- und ausfahrbare Bein- und/oder Fußstütze (101), einen Sitzflächenstützrahmen (103), ein Antriebsmittel (107) und Umsetzungsmittel, die dazu ausgebildet sind, einen vom Antriebsmittel (107) erzeugten Drehimpuls in eine Ausfahr- und/oder Einfahrbewegung der Fußstütze (101) umzusetzen wobei
die Umsetzungsmittel eine durch das Antriebsmittel (107) antreibbare Welle (108) umfassen, die parallel zu einem hinteren Rahmenteil des Sitzflächenstützrahmens angeordnet ist, wobei der Sitzflächenstützrahmen einen Sitzflächenbereich umrahmt, und die Umsetzungsmittel zumindest zwei Zahnräder (109, 110) und ein erstes Translationsmittel (111) umfassen, die in einem ersten seitlichen Randbereich des Sitzflächenbereichs oder einer vertikalen Projektion des Sitzflächenbereichs angeordnet sind, wobei ein erstes der Zahnräder (109) durch die Welle (108) antreibbar ist und ein zweites der Zahnräder (110) für den Antrieb des ersten Translationsmittels (111) ausgebildet ist, wobei das erste Translationsmittel (111) als Keilriemen, Kette, Zahnriemen oder Gewindestange ausgebildet ist, **dadurch gekennzeichnet, dass** die beide Zahnräder (109, 110) ineinander greifen.

2. Sitzmöbelchassis nach dem vorherigen Anspruch, **dadurch gekennzeichnet, dass** die Umsetzungsmittel ein zweites Translationsmittel umfassen, das mit dem ersten Translationsmittel verbunden ist und bei einem Antrieb der Welle durch das Antriebsmittel translatorisch bewegt wird.

3. Sitzmöbelchassis nach dem vorherigen Anspruch, **dadurch gekennzeichnet, dass** das erste Translationsmittel senkrecht zur Welle angeordnet ist und parallel zu einem seitlichen Rahmenteil des Sitzflächenstützrahmens angeordnet ist.

4. Sitzmöbelchassis nach einem der beiden vorherigen Ansprüche, **dadurch gekennzeichnet, dass** das Sitzmöbelchassis eine Fußstützenstützstruktur für die Bein- und/oder Fußstütze umfasst, wobei das zweite Translationsmittel mit der Fußstützenstützstruktur verbunden ist, sodass eine translatorische Bewegung des zweiten Translationsmittels eine translatorische Bewegung der Fußstützenstützstruktur auslöst.

5. Sitzmöbelchassis nach dem vorherigen Anspruch, **dadurch gekennzeichnet, dass** die Bein- und/oder Fußstütze für eine Klappbewegung bei einer translatorischen Bewegung der Fußstützenstützstruktur ausgebildet ist.

6. Sitzmöbelchassis nach zumindest einem der drei vorherigen Ansprüche, **dadurch gekennzeichnet, dass** das das Sitzmöbelchassis ein Führungsmittel umfasst, wobei das zweite Translationsmittel dazu ausgebildet ist, während einer translatorischen Bewegung durch das Führungsmittel geführt zu werden.

7. Sitzmöbelchassis nach dem vorherigen Anspruch, **dadurch gekennzeichnet, dass** das Sitzmöbelchassis Rollen umfasst, die das zweite Translationsmittel mit dem Führungsmittel verbinden, wobei das Führungsmittel als Führungsschiene ausgebildet ist, in der die Rollen bei einer translatorischen Bewegung des zweiten Translationsmittels geführt werden.

8. Sitzmöbelchassis nach einem der beiden vorherigen Ansprüche, **dadurch gekennzeichnet, dass** das Führungsmittel in einem hinteren Endbereich für eine Führung des zweiten Translationsmittels in Richtung einer Standfläche des Sitzmöbels ausgebildet ist.

9. Sitzmöbelchassis nach zumindest einem der vorherigen Ansprüche, **dadurch gekennzeichnet, dass** die Umsetzungsmittel dazu ausgebildet sind, bei einer Ausfahrbewegung der Bein- und/oder Fußstütze eine Ausklappbewegung der Bein- und/oder Fußstütze auszulösen und bei einer Einfahrbewegung der Bein- und/oder Fußstütze eine Einklappbewegung der Bein- und/oder Fußstütze auszulösen.

10. Sitzmöbelchassis nach dem vorherigen Anspruch, **dadurch gekennzeichnet, dass** die Umsetzungsmittel dazu ausgebildet sind, eine Bewegung des zweiten Translationsmittels in Richtung der Standfläche in eine Klappbewegung der Bein- und/oder Fußstütze von der Standfläche weg umzusetzen.

11. Sitzmöbelchassis nach dem vorherigen Anspruch, **dadurch gekennzeichnet, dass** die Umsetzungsmittel dazu ausgebildet sind, die Bewegung des zweiten Translationsmittels in Richtung der Standfläche am Ende einer Einklappbewegung der Bein- und/oder Fußstütze auszulösen.

12. Sitzmöbelchassis nach zumindest einem der vorherigen Ansprüche, **dadurch gekennzeichnet, dass** die Umsetzungsmittel zumindest ein drittes und ein viertes der Zahnräder und ein drittes Translationsmittel umfassen, die in einem zweiten seitlichen Randbereich des Sitzflächenbereichs angeordnet sind, der dem ersten seitlichen Randbereich gegenüber liegt, wobei das dritte Zahnrad und das vierte Zahnrad ineinander greifen, wobei das dritte Zahnrad durch die Welle angetrieben wird und das vierte Zahnrad für den Antrieb des dritten Translationsmittels ausgebildet ist.

13. Sitzmöbelchassis nach dem vorherigen Anspruch, **dadurch gekennzeichnet, dass** das dritte Translationsmittel als Keilriemen, Kette, Zahnriemen oder Gewindestange ausgebildet ist.

14. Sitzmöbel, umfassend ein Sitzmöbelchassis nach zumindest einem der vorherigen Ansprüche.

## Claims

1. Seat chassis (100), comprising an extendable and retractable leg and/or foot rest (101), a seat surface support frame (103), a drive means (107) and conversion means which are designed to convert an angular momentum generated by the drive means (107) into an extension movement and/or retraction movement of the foot rest (101), wherein the conversion means comprises a shaft (108) which can be driven by the drive means (107) and is arranged parallel to a rear frame part of the seat surface support frame, wherein the seat surface support frame surrounds a seat surface region, and the conversion means comprises at least two gears (109, 110) and a first translation means (111) which are arranged in a first lateral edge region of the seat surface region or a vertical projection of the seat surface region, wherein a first one of the gears (109) can be driven by the shaft (108) and a second one of the gears (110) is designed to drive the first translation means (111), wherein the first translation means (111) is designed as a V-belt, chain, toothed belt or threaded rod, **characterised in that** the two gears (109, 110) engage in one another.

2. Seat chassis according to the preceding claim, **characterised in that** the conversion means comprise a second translation means which is connected to the first translation means and is moved in translation when the shaft is driven by the drive means.

3. Seat chassis according to the preceding claim, **characterised in that** the first translation means is arranged perpendicular to the shaft and is arranged parallel to a lateral frame part of the seat surface support frame.

4. Seat chassis according to the two preceding claims, **characterised in that** the seat chassis comprises a foot rest support structure for the leg and/or foot rest, wherein the second translation means is connected to the foot rest support structure, so that a translational movement of the second translation means triggers a translational movement of the foot rest support structure.

5. Seat chassis according to the preceding claim, **characterised in that** the leg and/or foot rest is designed for a pivoting movement during a translational movement of the foot rest structure.

6. Seat chassis according to the three preceding claims, **characterised in that** the seat chassis comprises a guide means, wherein the second translation means is designed to be guided by the guide means during a translational movement.

7. Seat chassis according to the preceding claim, **characterised in that** the seat chassis comprises rollers which connect the second translation means to the guide means, wherein the guide means is designed as a guide rail in which the rollers are guided during a translational movement of the second translation means.

8. Seat chassis according to the two preceding claims, **characterised in that** the guide means is designed in a rear end region for guiding the second translation means in the direction of a standing surface of the seat unit.

9. Seat chassis according to the preceding claims, **characterised in that** the conversion means are designed to trigger a pivoting-out movement of the leg and/or foot rest during an extension movement of the leg- and/or foot rest and to trigger a pivoting-in movement of the leg and/or foot rest during a retraction movement of the leg and/or foot rest.

10. Seat chassis according to the preceding claim, **characterised in that** the conversion means are designed to convert a movement of the second translation means in the direction of the standing surface into a pivoting movement of the leg and/or foot rest away from the standing surface.

11. Seat chassis according to the preceding claim, **characterised in that** the conversion means are designed to trigger the movement of the second translation means in the direction of the standing surface at the end of a pivoting-in movement of the leg and/or foot rest.

12. Seat chassis according to the preceding claims, **characterised in that** the conversion means comprise at least a third and a fourth gear and a third translation means, which are arranged in a second lateral edge region of the seat surface region located opposite the first lateral edge region, wherein the third gear and the fourth gear engage in one another, wherein the third gear is driven by the shaft and the fourth gear is designed to drive the third translation means.

13. Seat chassis according to the preceding claim, **characterised in that** the third translation means is designed as a V-belt, chain, toothed belt or threaded rod.

14. Seat unit, comprising a seat chassis according to at least one of the preceding claims.

## Revendications

1. Châssis de siège (100), comprenant un repose-jambe et/ou un repose-pied (101) rétractable et déployable, un cadre de support d'assise (103), un moyen d'entraînement (107) et des moyens de conversion qui sont conçus pour convertir une impulsion de rotation produite par le moyen d'entraînement (107) en un mouvement de déploiement et/ou de rétraction du repose-pied (101), dans lequel
les moyens de conversion comprennent un arbre (108) pouvant être entraîné par le moyen d'entraînement (107), qui est disposé parallèlement à une partie de cadre arrière du cadre de support d'assise, dans lequel le cadre de support d'assise entoure une zone d'assise, et les moyens de conversion comprennent au moins deux roues dentées (109, 110) et un premier moyen de translation (111) qui sont disposés dans une première zone périphérique latérale de la zone d'assise ou d'une projection verticale de la zone d'assise,
dans lequel une première des roues dentées (109) peut être entraînée par l'arbre (108) et une deuxième des roues dentées (110) est conçue pour l'entraînement du premier moyen de translation (111), dans lequel le premier moyen de translation (111) est conçu comme une courroie trapézoïdale, une chaîne, une courroie dentée ou une barre filetée, **caractérisé en ce que** les deux roues dentées (109, 110), s'engrènent l'une dans l'autre.

2. Châssis de siège selon la revendication précédente, **caractérisée en ce que** les moyens de conversion comprennent un deuxième moyen de translation qui est relié au premier moyen de translation et est déplacé en translation lors d'un entraînement de l'arbre par le moyen d'entraînement.

3. Châssis de siège selon la revendication précédente, **caractérisé en ce que** le premier moyen de translation est disposé perpendiculairement à l'arbre et parallèlement à une partie de cadre latérale du cadre de support d'assise.

4. Châssis de siège selon l'une des deux revendications précédentes, **caractérisé en ce que** le châssis de siège comprend une structure d'appui de repose-pied pour le repose-jambe et/ou repose-pied, dans lequel le deuxième moyen de translation est relié à la structure d'appui du repose-pied, de sorte qu'un mouvement de translation du deuxième moyen de translation déclenche un mouvement de translation de la structure d'appui du repose-pied.

5. Châssis de siège selon la revendication précédente, **caractérisé en ce que** le repose-jambe et/ou le repose-pied est conçu pour un mouvement de basculement lors d'un mouvement de translation de la structure d'appui du repose-pied.

6. Châssis de siège selon au moins l'une des trois revendications précédentes, **caractérisé en ce que** le châssis de siège comprend un moyen de guidage, dans lequel le deuxième moyen de translation est conçu pour être guidé par le moyen de guidage pendant un mouvement de translation.

7. Châssis de siège selon la revendication précédente, **caractérisé en ce que** le châssis de siège comprend des rouleaux qui relient le deuxième moyen de translation au moyen de guidage, dans lequel le moyen de guidage est conçu comme un rail de guidage, dans lequel les rouleaux sont guidés lors d'un mouvement de translation du deuxième moyen de translation.

8. Châssis de siège selon l'une des deux revendications précédentes, **caractérisé en ce que** le moyen de guidage est conçu dans une zone d'extrémité arrière pour un guidage du deuxième moyen de translation en direction d'une surface de pose du siège.

9. Châssis de siège selon au moins l'une des revendications précédentes, **caractérisé en ce que** les moyens de conversion sont conçus pour déclencher, lors d'un mouvement de déploiement du repose-jambe et/ou du repose-pied, un mouvement de dépliement du repose-jambe et/ou repose-pied et pour déclencher lors d'un mouvement de rétraction du repose-jambe et/ou du repose-pied, un mouvement de repliement du repose-jambe et/ou repose-pied.

10. Châssis de siège selon la revendication précédente, **caractérisé en ce que** les moyens de conversion sont conçus pour convertir un mouvement du deuxième moyen de translation en direction de la surface de pose en un mouvement de basculement du repose-jambe et/ou repose-pied l'éloignant de la surface de pose.

11. Châssis de siège selon la revendication précédente, **caractérisé en ce que** les moyens de conversion sont conçus pour déclencher le mouvement du deuxième moyen de translation en direction de la surface de pose à la fin d'un mouvement de repliement du repose-jambe et/ou repose-pied.

12. Châssis de siège selon au moins l'une des revendications précédentes, **caractérisé en ce que** les moyens de conversion comprennent au moins une troisième et une quatrième roue dentée et un troisième moyen de translation qui sont disposés dans une deuxième zone périphérique latérale de la zone d'assise qui est opposée à la première zone périphérique latérale,
dans lequel la troisième roue dentée et la quatrième roue dentée s'engrènent l'une dans l'autre, dans lequel la troisième roue dentée est entraînée par l'arbre et la quatrième roue dentée est conçue pour l'entraînement du troisième moyen de translation.

13. Châssis de siège selon la revendication précédente, **caractérisé en ce que** le troisième moyen de translation est conçu comme une courroie trapézoïdale, une chaîne, une courroie dentée ou une barre filetée.

14. Siège, comprenant un châssis de siège selon au moins l'une des revendications précédentes.
